# EUROPÄISCHE PATENTSCHRIFT

(11) **EP 3 736 488 B1**
(45) Veröffentlichungstag und Bekanntmachung des Hinweises auf die Patenterteilung: **21.07.2021**
(21) Anmeldenummer: 19173079.5
(22) Anmeldetag: 07.05.2019
(51) Int. Cl.: F21V 15/01, F21V 17/14, F21V 31/00, F21S 8/00, F21V 17/00

(54) **RECHTECKFÖRMIGES GEHÄUSE**
RECTANGULAR HOUSING
LOGEMENT RECTANGULAIRE

(43) Veröffentlichungstag der Anmeldung: 11.11.2020
(73) Patentinhaber: BEGA Gantenbrink-Leuchten KG, 58708 Menden (DE)
(72) Erfinder: Ostermann, Michael, 58706 Menden (DE)
(74) Vertreter: Grünecker Patent- und Rechtsanwälte PartG mbB

(56) Entgegenhaltungen:
- EP-A1- 0 159 145
- EP-A1- 0 392 217
- EP-A1- 2 940 380
- EP-A2- 1 816 420
- FR-A1- 2 535 438
- US-A1- 2018 224 090

## Beschreibung

Die vorliegende Erfindung betrifft ein rechteckförmiges Leuchtengehäuse mit zwei sich gegenüberliegenden kurzen und zwei sich gegenüberliegenden langen Rechteckseiten, aufweisend ein Gehäuse und einen das Gehäuse abdeckenden Deckel mit einer Lichtaustrittsöffnung, wobei in den Ecken des Gehäuses und des Deckels Befestigungsmittel vorgesehen sind.

Aus dem Stand der Technik sind unterschiedlichste Mittel bekannt, um einen Deckel an einem Gehäuse zu befestigen. Beispielsweise kann der Deckel über eine Dichtung mit einem Gehäuse verbunden werden, wobei die Befestigung über Schrauben erfolgt, die zumeist in den Ecken angeordnet sind. Hierbei müssen die Schrauben in der Regel kreuzweise angezogen werden, um einem Verziehen des Deckels entgegenzuwirken. Zudem ist es auch bekannt, zusätzliche Schrauben zwischen den Ecken vorzusehen. Gleichermaßen ist es bekannt, das Gehäuse und den Deckel mit Riegeln und den Riegeln zugeordneten Freisparungen auszubilden, um eine lösbare Verbindung zu realisieren. Entsprechende Gehäuse sind aus unterschiedlichsten Gebieten bekannt, werden jedoch nicht im Bereich von Leuchtengehäusen eingesetzt.

In Bezug auf Leuchtengehäuse ist es bekannt, Dichtungen zwischen einem Deckel und einem Gehäuse zu verwenden, um die Bestandteile der Leuchte vor Feuchtigkeit und/oder Verschmutzung zu schützen.

Aus der EP 2 940 380 A1 ist ein Gerät mit einem ersten Gehäuseabschnitt, einem zweiten Gehäuseabschnitt und einer Dichtung bekannt, die aus einem flexiblem Material gebildet ist und zwischen den zwei Gehäuseabschnitten angeordnet ist, sodass sie in einem Einpresszustand zwischen den beiden Gehäuseabschnitten abdichtend eingepresst ist.

Die US 2018/224090 A1 beschreibt eine Verriegelungsstruktur für eine wasserdichte LED Lampe, umfassend ein erstes Gehäuse und ein zweites Gehäuse, die jeweils eine rechteckige Form aufweisen.

Ferner ist aus der EP 0 159 145 A1 eine Beleuchtungseinheit bekannt, umfassend eine Kartusche und eine Kartuschenhalterung welche miteinander in Eingriff gebracht werden.

Gleichermaßen beschreibt die EP 1 816 420 A2 eine Beleuchtungsbaugruppe für ein Haushaltsgerät umfassend einen Grundkörper und eine transparente Abdeckung, die in einer verrasteten Position auf dem Grundkörper angeordnet ist, aus welcher sie verschiebbar ist, um von Grundkörper gelöst zu werden.

Die EP 0 392 217 A1 beschreibt eine Langfeldleuchte mit einem Gehäuse und einer damit verbindbaren Wanne aus transparenten Material.

Ferner offenbart die FR 2 535 438 eine Außenbeleuchtungsanlage umfassend zwei halbkugelförmige Teile, die zur Verbindung ineinandergreifende Raststücke aufweisen.

Aufgabe der vorliegenden Erfindung ist es eine wirkungsvolle Verbindung zwischen Deckel und Gehäuse bereitzustellen, bei der die Gehäuseelemente zuverlässig miteinander verbunden werden und die sich einfach montieren lässt und gleichzeitig, sofern eine Dichtung vorgesehen ist, eine zuverlässige Abdichtung der Leuchte gewährleistet.

Diese Aufgabe wird durch ein rechteckförmiges Leuchtengehäuse mit zwei sich gegenüberliegenden kurzen und zwei sich gegenüberliegenden langen Rechteckseiten, aufweisend ein Gehäuse und einen das Gehäuse abdeckenden Deckel mit einer Lichtaustrittsöffnung, wobei in den Ecken des Gehäuses und des Deckels zusammenwirkende Befestigungsmittel vorgesehen sind, dadurch gelöst, dass an den langen Rechteckseiten sowohl des Deckels als auch des Gehäuses zwischen den Ecken hakenförmige ineinandergreifende Haltelemente vorgesehen sind.

Die vorliegende Erfindung stellt somit ein Leuchtengehäuse zur Verfügung welches eine besonders gute und gleichmäßige Fixierung des Deckels an dem Gehäuse gewährleistet. Durch den Einsatz von hakenförmigen ineinandergreifenden Halteelementen ist es möglich auf weitere Befestigungsmittel zu verzichten. Hierbei wirken die hakenförmigen Halteelemente zwischen dem Deckel und dem Gehäuse, so dass diese von außen nicht sichtbar sind. Hierdurch ist es möglich ein Gehäuse bereitzustellen, welches sich durch besonders klare Linien auszeichnet. Ferner können die hakenförmigen Halteelemente ohne zusätzliche Werkzeuge beim Verbinden des Deckels mit dem Gehäuse zusammenwirken.

Gemäß der vorliegenden Erfindung können die Befestigungselemente zweier Ecken ebenfalls als jeweils hakenförmige ineinandergreifende Haltelemente ausgebildet sein. Hierdurch wird die Gesamtoptik des Gehäuses angepasst und gleichzeitig die Fixierung des Deckels an dem Gehäuse vereinfacht. Die verschiedenen eingesetzten hakenförmigen Halteelemente können gleichzeitig, während eines einzigen Verbindungsschrittes miteinander in Kontakt gebracht werden. Hierdurch verringert sich die Montagezeit des Gehäuses erheblich.

Gemäß einer besonders bevorzugten Ausführungsform können die hakenförmigen Halteelemente im Bereich des Deckels und/oder des Gehäuses in einer Vertiefung angeordnet sein.

Die Anordnung der hakenförmigen Halteelemente in einer Vertiefung stellt sicher, dass diese vollumfänglich geschützt sind. Gleichzeitig wird die Montage des Deckels am Gehäuse vereinfacht, da die Vertiefungen gezielt den Bereich der hakenförmigen Halteelemente angeben, sodass die beiden Elemente, Deckel und Gehäuse, bereits in der richtigen Position aufeinandergesetzt werden können.

Hierbei hat es sich besonders bewährt, wenn die Vertiefung zumindest an der Außenseite des Deckels und/oder des Gehäuses verschlossen ist. Gleichzeitig kann die Vertiefung auch schachtartig in der Seitenwand des Gehäuses oder in einem Deckelrand ausgebildet sein, sodass die Halteelemente weder an der Außenseite noch der Innenseite des Gehäuses oder Deckels vortreten. Sofern der Deckel über seine gesamte Fläche eine im wesentlichen gleichbleibende Materialstärke aufweist, kann die Vertiefung auch einfach schachtartig in dem Deckel ausgebildet sein. Diese Ausführungsform unterstützt insbesondere die Führung der hakenförmigen Halteelemente beim Eingriff ineinander. Gleichzeitig wird sichergestellt, dass die Halteelemente bzw. Befestigungselemente innerhalb des Gehäuses und des Deckels angeordnet sind, sodass von außen keine Befestigungsmittel sichtbar sind.

Gemäß einer anderen bevorzugten Ausführungsform kann jedes hakenförmige Halteelement im Bereich des Deckels in einer Vertiefung ausgebildet sein, wobei ein Haken im Bereich einer Seitenwand angeordnet ist. Auch diese Ausführungsform erleichtert die Montage des Deckels auf dem Gehäuse, da Deckel einfach mit dem Gehäuse verbunden werden kann. Zudem ermöglicht die Anordnung der Haken im Bereich einer Seitenwand der Vertiefung ein automatisches Eingreifen zweier Haken ineinander, wenn der Deckel leicht gegen das Gehäuse verschoben wird.

Eine andere bevorzugte Ausführungsform kann vorsehen, dass jedes hakenförmige Halteelement im Bereich des Gehäuses in Verlängerung der Seitenwände als Vorsprung ausgebildet ist, der in die Vertiefung hineinragt und mit dem Haken der Vertiefung zusammenwirkt. Hierbei weist der Vorsprung eine Dicke auf, die geringer ist als die Dicke der Seitenwand um ein problemloses Eingreifen in die Vertiefung im Bereich des Deckels zu gewährleisten, ohne dass die Halteelemente von außen sichtbar sind. Werden der Deckel und das Gehäuse miteinander verbunden, können die Vorsprünge einfach in die Vertiefungen im Bereich des Deckels eingeführt werden und stellen somit eine Führung bereit. Ferner ist die Anordnung der hakenförmigen Halteelemente als Verlängerung der Seitenwände bezüglich der Herstellung besonders einfach.

Eine besonders einfache Ausführungsform kann vorsehen, dass der Vorsprung an einer dem Haken der Vertiefung gegenüberliegenden Seitenwand mit einem Haken ausgebildet ist, der mit dem Haken der Vertiefung zusammenwirkt. Beim Einführen des Vorsprungs in die Vertiefung werden die Haken automatisch miteinander ausgerichtet und können einfach zusammengeführt werden.

Gemäß einer besonders bevorzugten Ausführungsform können der Haken der Vertiefung und der Haken des Vorsprungs mit korrespondierenden schrägen Flächen ausgebildet sein, die im Einsatz zusammenwirken. Durch leichtes Verschieben des Deckels gegen das Gehäuse kommen die beiden Haken im Bereich der schrägen Flächen miteinander in Kontakt, und können somit leicht gegeneinander verschoben werden. Hierdurch wird eine besonders sichere Fixierung des Deckels an dem Gehäuse erzielt.

Hierbei kann gemäß einer weiteren bevorzugten Ausführungsform vorgesehen sein, dass durch ein seitliches Verschieben des Deckels gegen das Gehäuse die Hakenelemente in der Vertiefung und des Vorsprungs zusammenwirken, wodurch sich der Deckel gegen das Gehäuse zieht. Durch die Bereitstellung der schrägen Flächen werden die Haken durch die Verschiebung immer weiter in Kontakt gebracht, und hierdurch der Deckel und das Gehäuse aneinander gezogen. Da nicht nur an den Ecken, sondern auch im Bereich der langen Rechteckseiten Halteelemente vorgesehen sind, kann hierdurch sichergestellt werden, dass über den gesamten Bereich des Gehäuses eine vollständige Dichtung zwischen Deckel und Gehäuse erzielt wird. Gleichzeitig wird ausgeschlossen, dass sich der Deckel in Bezug auf das Gehäuse verformt. Hierbei kann die Anzahl zusätzliche Halteelemente an der langen Rechteckseite je nach Größe des Gehäuses bestimmt werden.

Gemäß noch einer anderen bevorzugten Ausführungsform können die Befestigungselemente beider Ecken als jeweils hakenförmige ineinandergreifende Halteelemente ausgebildet sein, wobei die Wirkrichtung der hakenförmigen Halteelemente der Befestigungselemente der zweiten Ecke um 180° zur Wirkrichtung der ersten Ecke gedreht ist. Die hackenförmigen Halteelemente dieser zwei Ecken sind folglich spiegelbildlich zueinander angeordnet. Diese Ausführungsform dient ebenfalls der Vereinfachung der Montage.

Hierbei hat es sich bewährt, wenn das um 180° gedrehte hackenförmige Halteelement, d. h. der Haken in der Seitenwand der Vertiefung der zweiten Ecke durch ein Schraubenelement bereitgestellt wird. Ein entsprechendes Schraubenelement, vorzugsweise eine Madenschraube, die einfach von der Außenseite, d. h. der kurzen Rechteckseite des Deckels eingeschraubt werden kann, übernimmt hierbei die Aufgabe des Hakens der Vertiefung. Hierbei weist das Schraubenelement vorzugsweise an seiner Spitze eine gleichermäßig über den Umfang ausgebildete Schrägfläche auf, die mit dem Haken des Vorsprungs kontinuierlich zusammenwirkt. Durch das Einschrauben der Madenschraube wird diese nicht nur in Kontakt mit dem korrespondierenden Vorsprung gebracht, sondern gleichzeitig auf die anderen zusammenwirkenden Halteelemente ein Druck ausgeübt, durch welchen der Deckel und das Gehäuse in die finale Position zueinander gezogen werden.

Ferner kann vorgesehen sein, dass die in den Vertiefungen angeordneten Haken der Ecken an der Seitenwand, die der kurzen Rechteckseite zugewandt bzw. benachbart ist, angeordnet sind. Auf diese Weise wird sichergestellt, dass die Madenschraube von außen eingeschraubt werden kann. Es ist festzuhalten, dass eine entsprechende Madenschraube von der Seite des Gehäuses bzw. des Deckels eingeschraubt werden kann, die im Einsatz beispielsweise einer Wand zugewandt ist, sodass diese Madenschraube nicht weiter auffällt.

Gemäß einer anderen bevorzugten Ausführungsform kann die Breite des Vorsprungs kleiner sein als die lichte Breite der Vertiefung, um sicherzustellen, dass der Vorsprung problemlos in die Vertiefung eingeführt werden kann. Hierbei bezieht sich die Angabe auf die Breite des Vorsprungs inklusive des daran angeordneten Hakens.

Die vorliegende Erfindung stellt folglich eine Befestigungsmöglichkeit zur Verfügung, die sich für Gehäuse beliebiger Größe eignet, auch großflächige und lang gestreckte Gehäuse, wobei eine sichere Dichtung über das ganze Gehäuse erzielt werden kann. Da die Befestigungsmittel bzw. Halteelemente im Inneren des Gehäuses, vorzugsweise zwischen Gehäuserand und Deckel angeordnet sind, sind diese von außen nicht sichtbar, sodass sich das Gehäuse durch besonders klare Linien auszeichnet. Gleichzeitig kann sichergestellt werden, dass das Gehäuse nicht von außen manipuliert wird. Entsprechende Halteelemente bzw. Befestigungselemente eignen sich zudem für besonders gut für flache Gehäuse, bei denen in der Regel aufgrund der Abmessungen der Einsatz von Schrauben zur Befestigung unmöglich ist.

Die vorliegende Erfindung wird im Folgenden anhand eines bevorzugten Ausführungsbeispiels näher erläutert. Es zeigt:
- Figur 1: eine Aufsicht auf ein erfindungsgemäßes Leuchtengehäuse und
- Figur 2: einen Schnitt durch das in Figur 1 dargestellte Leuchtengehäuse entlang der Linie E-E.

In Figur 1 ist das Leuchtengehäuse 1 mit Aufsicht auf den Deckel 2 dargestellt. Der Deckel 2 weist hierbei eine rechteckige Form auf, umfassend zwei kurze Rechteckseiten 3 sowie zwei lange Rechteckseiten 4. In einem Bereich des Deckels 2 ist eine quadratische Lichtöffnung 5 ausgebildet, welche so im Bereich des Deckels 2 angeordnet ist, dass die Lichtöffnung 5 über drei Kanten jeweils einen gleichen Abstand zu der benachbarten Kante 3, 4 des Deckels 2 aufweist. Die Lichtöffnung 5 kann hier mit einem auf dem Gebiet bekannten Material, beispielsweise Glas oder Kunststoff, verschlossen sein.

An dem von der Lichtöffnung 5 abgewandten Ende des Leuchtengehäuses 1 ist eine Wandbefestigung 6 auf bekannte Art und Weise angeordnet. Entsprechende Wandbefestigungen sind auf dem Gebiet bekannt, sodass diese nicht näher erläutert werden.

In Figur 2 ist das in Figur 1 dargestellte Leuchtengehäuse im Schnitt dargestellt, wobei sowohl der Deckel 2 als auch das Gehäuse 7 dargestellt sind. Der Schnitt erfolgt hierbei entlang einer langen Rechteckseite des Leuchtengehäuses 1. Zur Befestigung des Deckels 2 an dem Gehäuse 7 sind insgesamt drei Befestigungsmittel/Halteelemente 8 zwischen Deckel 2 und Gehäuse 6 angeordnet, zwei in den Ecken und ein weiteres in etwa mittig im Bereich der langen Rechteckseite 4. Hierbei sind zwei Befestigungsmittel/Haltemittel 8 identisch ausgebildet, das heißt ein in einer Ecke angeordnetes Befestigungsmittel sowie das mittig angeordnete Befestigungsmittel 8.

Die Befestigungsmittel/Haltemittel 8 sind im Bereich des Deckels 2 in Form einer Vertiefung 9 ausgebildet. Die Vertiefung 9 weist im Wesentlichen eine rechteckige Form auf und kann als eine schachtförmige Vertiefung im Bereich eines Deckelrandes ausgebildet sein. Die Vertiefung 9 kann jedoch auch zum Innenraum des Leuchtengehäuses 1 hin geöffnet ausgebildet sein.

An einer Seitenwand der Vertiefung ist ein Haken 10 angeordnet. Der Haken 10 ist, wie in Figur 2 dargestellt, "nasenartig" ausgebildet, und erstreckt sich von einer Ecke der Vertiefung schräg nach unten, sodass der Haken 10 ausgehend von der Ecke der Vertiefung 10 nach unten breiter wird. Der Haken 10 bildet folglich eine Hinterschneidung im Bereich der Vertiefung 10. Der Haken 10 kann mit einer Breite ausgebildet sein, die der Breite der Seitenwand entspricht, an der der Haken 10 angeordnet ist.

Den Vertiefungen 9 gegenüberliegend sind im Bereich des Gehäuses 7 Vorsprünge 11 angeordnet. Die Vorsprünge 11 weisen eine eckige Form auf und sind an einer Seitenwand, das heißt der dem Haken 10 der Vertiefung 9 zugewandten Seitenwand, mit einem Haken 12 ausgebildet.

Der Haken 12 ist in Verlängerung der vom Gehäuse abgewandten Oberseite 13 des Vorsprunges 11 ausgebildet und erstreckt sich entlang einer Seitenwand des Vorsprunges 11. Hierbei ist die Unterseite des Hakens 12, das heißt die zwischen dem Gehäuse 7 und der Oberseite 13 des Vorsprunges 11 angeordnete, sich auf den Vorsprung zu erstreckende Unterseite des Hakens 12 unter einer vorbestimmten Schräge ausgebildet.

Aus Figur 2 wird deutlich, dass die Schrägen des Hakens 10 und des Hakens 12 miteinander korrespondieren, sodass die entsprechenden Flächen im Einsatz zusammenwirken. Nur der Vollständigkeit halber wird darauf hingewiesen, dass der Haken 12 des Vorsprunges 11 vorzugsweise etwas kürzer ausgebildet ist als der Haken 10 der Vertiefung 9.

Hinsichtlich des Vorsprunges 11 ist festzuhalten, dass dieser mit schrägen Seitenwänden ausgebildet sein kann, sodass der Vorsprung im Querschnitt der Form einer liegenden Raute ähnelt, wobei die schräge Fläche des Hakens 12 mitberücksichtigt wird. Die Abmessungen des Vorsprunges 11 sind solchermaßen gewählt, dass der Vorsprung in die Vertiefung eingeführt werden kann, d. h. die lichte Breite der Vertiefung 9 ist breiter als die Breite des Vorsprunges 11 einschließlich Haken. Ferner entspricht die Höhe des Vorsprunges 11, im Querschnitt, höchstens der Tiefe der Vertiefung 9.

Im Gegensatz zu den vorab beschriebenen Befestigungsmitteln/Halteelementen 8, ist das dritte Befestigungsmittel/Halteelemente 8, das in der zweiten Ecke angeordnet ist, um 180° gedreht ausgebildet. Der an dem Gehäuse 12 im Bereich der zweiten Ecke angeordnete Vorsprung 11 neigt sich folglich von den anderen Vorsprüngen 11 weg in Richtung der zweiten kurzen Rechteckseite 3'. Gleichermaßen zeigt auch der Haken 12 dieses Vorsprunges zu der zweiten Rechteckseite 3', während die Haken 12 der anderen beiden Vorsprünge 11 in Richtung der ersten kurzen Rechteckseite weisen.

Sämtliche andere Merkmale der Vorsprünge 11, mit Ausnahme der Ausrichtung sind identisch.

Auch die Vertiefung 9 der zweiten Ecke unterscheidet dahingehend von den andern beiden Vertiefungen 9, dass der Haken 10 nicht einstückig mit der Seitenwand der Vertiefung ausgebildet ist, sondern von einem Schraubelement, d. h. einer Madenschraube 14 bereitgestellt wird und dass auch die Vertiefung im Querschnitt spiegelverkehrt ausgebildet ist, d. h. die Madenschraube 14 ist an der der zweiten kurzen Rechteckseite 3' zugewandten Seitenwand angeordnet. Die Abmessungen der Vertiefung entsprechen den Abmessungen der anderen beiden Vertiefungen.

Hierbei weist die Madenschraube 14 an ihrem dem Vorsprung 11 zugewandten Ende eine schräge Fläche auf, d. h. sie ist angespitzt ausgebildet, sodass die schräge Fläche der Madenschraube 14 mit der schrägen Fläche des Hakens 12 zusammenwirken kann.

Wie in Figur 2 dargestellt, wird die Madenschraube 14 von der zweiten kurzen Rechteckseite 3' vollständig in den Deckel 2 eingeschraubt, sodass von außen lediglich die Aufnahmeöffnung 15 der Madenschraube 14 sichtbar ist.

Um das Leuchtengehäuse 1 zu verschließen, wird der Deckel 2 so zum Gehäuse 7 ausgerichtet, dass jeder Vorsprung 11 des Gehäuses in einer Vertiefung 9 des Deckels aufgenommen wird. In diesem Zustand ist der Deckel 2 leicht zum Gehäuse 7 verschoben, und die beiden Haken 10, 12 der Vertiefungen 9 bzw. der Vorsprünge sind noch nebeneinander angeordnet. Durch Verschieben des Deckels, d. h. Ausrichten des Deckels zum Umfang des Gehäuses 7 werden dann die schrägen Flächen der Haken 10,12 in Eingriff miteinander gebracht und die Haken schieben sich auf der schrägen Fläche aufeinander zu. Durch diese Bewegung der Haken wird auch gleichzeitig der Deckel an das Gehäuse gezogen.

Das Verschieben des Deckels muss hierbei nicht manuell erfolgen, sondern kann auch durch das Einschrauben der Madenschraube 14 bewirkt bzw. unterstützt werden. Die konische Mantelfläche der Madenschraube 14 übt auf die schräge Fläche des Hakens 12 des zugeordneten Vorsprunges 11 einen Druck aus, der in Richtung der ersten kurzen Rechteckseite 3 gerichtet ist. Durch diesen Druck werden auch die schrägen Flächen der anderen Vorsprünge 11 aufeinander zu bewegt und somit der Deckel 2 an das Gehäuse 7 gezogen.

## Patentansprüche

1. Rechteckförmiges Leuchtengehäuse (1) mit zwei sich gegenüberliegenden kurzen (3, 3') und zwei sich gegenüberliegenden langen (4) Rechteckseiten, aufweisend ein Gehäuse (7) und einen das Gehäuse (7) abdeckenden Deckel (2) mit einer Lichtaustrittsöffnung (5), wobei in den Ecken des Gehäuses (7) und des Deckels (2) zusammenwirkende Befestigungsmittel vorgesehen sind,
**dadurch gekennzeichnet, dass**
an den langen Rechteckseiten (4) sowohl des Deckels (2) als auch des Gehäuses (7) zwischen den Ecken hakenförmige ineinandergreifende Haltelemente (8) vorgesehen sind.

2. Rechteckförmiges Leuchtengehäuse (1) nach Anspruch 1, **dadurch gekennzeichnet, dass** die Befestigungselemente zweier Ecken ebenfalls als jeweils hakenförmige ineinandergreifende Haltelemente (8) ausgebildet sind.

3. Rechteckförmiges Leuchtengehäuse (1) nach Anspruch 1 oder 2, **dadurch gekennzeichnet, dass** die hakenförmigen Halteelemente (8) im Bereich des Deckels (2) und/oder des Gehäuses (7) in einer Vertiefung (9) angeordnet sind.

4. Rechteckförmiges Leuchtengehäuse (1) nach Anspruch 3, **dadurch gekennzeichnet, dass** die Vertiefung (9) zumindest an der Außenseite des Deckels (2) und/oder des Gehäuses (7) verschlossen ist.

5. Rechteckförmiges Leuchtengehäuse (1) nach Anspruch 3 oder 4, **dadurch gekennzeichnet, dass** jedes hakenförmige Halteelement (8) im Bereich des Deckels (2) in einer Vertiefung (9) ausgebildet ist, wobei ein Haken (10) im Bereich einer Seitenwand der Vertiefung (9) angeordnet ist.

6. Rechteckförmiges Leuchtengehäuse (1) nach Anspruch 5, **dadurch gekennzeichnet, dass** jedes hakenförmige Halteelement (8) im Bereich des Gehäuses (7) in Verlängerung der Seitenwände als Vorsprung (11) ausgebildet ist, der in die Vertiefung (9) hineinragt und mit dem Haken (10) der Vertiefung zusammenwirkt.

7. Rechteckförmiges Leuchtengehäuse (1) nach Anspruch 6, **dadurch gekennzeichnet, dass** der Vorsprung (11) an einer dem Haken (10) der Vertiefung (9) gegenüberliegenden Seitenwand mit einem Haken (12) ausgebildet ist, der mit dem Haken (10) der Vertiefung (9) zusammenwirkt.

8. Rechteckförmiges Leuchtengehäuse (1) nach Anspruch 7, **dadurch gekennzeichnet, dass** der Haken (10) der Vertiefung (9) und der Haken (12) des Vorsprungs (11) mit korrespondierenden schrägen Flächen ausgebildet sind, die im Einsatz zusammenwirken.

9. Rechteckförmiges Leuchtengehäuse (1) nach Anspruch 7 oder 8, **dadurch gekennzeichnet, dass** durch ein seitliches Verschieben des Deckels (2) gegen das Gehäuse (7) die Haken (10, 12) in der Vertiefung (9) und des Vorsprungs (11) zusammenwirken, wodurch sich der Deckel (2) gegen das Gehäuse (7) zieht.

10. Rechteckförmiges Leuchtengehäuse (1) nach einem der Ansprüche 2 bis 9, **dadurch gekennzeichnet, dass** die Wirkrichtung der hakenförmigen Halteelemente der Befestigungselemente (8) der zweiten Ecke um 180° zur Wirkrichtung der ersten Ecke gedreht ist.

11. Rechteckförmiges Leuchtengehäuse (1) nach Anspruch 10, **dadurch gekennzeichnet, dass** der Haken (10) in der Seitenwand der Vertiefung (9) einer Ecke durch ein Schraubenelement (14) bereitgestellt ist.

12. Rechteckförmiges Leuchtengehäuse (1) nach einem der Ansprüche 5 bis 11, **dadurch gekennzeichnet, dass** die in den Vertiefungen (9) angeordneten Haken (10) der Ecken an der der kurzen Rechteckseite (3, 3') zugewandten Seitenwand angeordnet sind.

13. Rechteckförmiges Leuchtengehäuse (1) nach einem der Ansprüche 6 bis 12, **dadurch gekennzeichnet, dass** die Breite des Vorsprungs (11) kleiner ist als die lichte Breite der Vertiefung (9).

## Claims

1. Rectangular luminaire housing (1) with two opposite short (3, 3') and two opposite long (4) rectangle sides, comprising a casing (7) and a cover (2) which covers the casing (7), said cover having a light outlet opening (5), wherein cooperating fastening means are provided at the corners of the casing (7) and of the cover (2), **characterised in that**
hook-shaped retaining elements (8) which engage with one another are provided on the long rectangle sides (4) of both the cover (2) and the casing (7) between the corners.

2. Rectangular luminaire housing (1) according to claim 1, **characterised in that** the fastening elements of two corners are likewise formed in each case as hook-shaped retaining elements (8) which engage with one another.

3. Rectangular luminaire housing (1) according to claim 1 or 2, **characterised in that** the hook-shaped retaining elements (8) in the region of the cover (2) and/or the casing (7) are arranged in a depression (9).

4. Rectangular luminaire housing (1) according to claim 3, **characterised in that** the depression (9) is closed at least on the outer side of the cover (2) and/or the casing (7).

5. Rectangular luminaire housing (1) according to claim 3 or 4, **characterised in that** each hook-shaped retaining element (8) in the region of the cover (2) is formed in a depression (9), a hook (10) being arranged in the region of a side wall of the depression (9).

6. Rectangular luminaire housing (1) according to claim 5, **characterised in that** each hook-shaped retaining element (8) in the region of the casing (7) is formed as a protrusion (11) in the extension of the side walls, said protrusion projects into the depression (9) and cooperates with the hook (10) of the depression.

7. Rectangular luminaire housing (1) according to claim 6, **characterised in that** the protrusion (11) is formed with a hook (12) on a side wall opposite the hook (10) of the depression (9), said hook cooperating with the hook (10) of the depression (9).

8. Rectangular luminaire housing (1) according to claim 7, **characterised in that** the hook (10) of the depression (9) and the hook (12) of the protrusion (11) are formed with corresponding angled surfaces which cooperate during use.

9. Rectangular luminaire housing (1) according to claim 7 or 8, **characterised in that,** by a lateral displacement of the cover (2) relative to the casing (7), the hooks (10, 12) in the depression (9) and of the protrusion (11) cooperate, as a result of which the cover (2) is pulled against the casing (7).

10. Rectangular luminaire housing (1) according to any one of claims 2 to 9, **characterised in that** the direction of action of the hook-shaped retaining elements of the fastening elements (8) of the second corner is rotated through 180° relative to the direction of action of the first corner.

11. Rectangular luminaire housing (1) according to claim 10, **characterised in that** the hook (10) in the side wall of the depression (9) of one corner is provided by a screw element (14).

12. Rectangular luminaire housing (1) according to any one of claims 5 to 11, **characterised in that** the hooks (10) arranged in the depressions (9) of the corners are arranged on the side wall facing towards the short rectangle side (3, 3').

13. Rectangular luminaire housing (1) according to any one of claims 6 to 12, **characterised in that** the width of the protrusion (11) is smaller than the clear width of the depression (9).

## Revendications

1. Boîtier de lampe rectangulaire (1) avec deux côtés de rectangle courts opposés (3, 3') et deux côtés de rectangle longs opposés (4), comportant un boîtier (7) et un couvercle (2) avec un orifice de sortie de lumière (5) qui recouvre le boîtier (7), dans lequel des moyens de fixation correspondants sont pourvus dans les coins du boîtier (7) et du couvercle (2),
**caractérisé en ce que** des éléments de retenue interverrouillés en forme de crochet (8) sont pourvus entre les coins sur les longs côtés de rectangle (4) aussi bien du couvercle (2) que du boîtier (7).

2. Boîtier de lampe rectangulaire (1) selon la revendication 1, **caractérisé en ce que** les éléments de fixation sont constitués de deux coins ainsi que d'éléments de retenue interverrouillés en forme de crochet (8) correspondants.

3. Boîtier de lampe rectangulaire (1) selon la revendication 1 ou 2, **caractérisé en ce que** les éléments de retenue en forme de crochet (8) sont agencés dans un renfoncement (9) dans la zone du couvercle (2) et/ou du boîtier (7).

4. Boîtier de lampe rectangulaire (1) selon la revendication 3, **caractérisé en ce que** le renforcement (9) est fermé au moins sur le côté externe du couvercle (2) et/ou du boîtier (7).

5. Boîtier de lampe rectangulaire (1) selon la revendication 3 ou 4, **caractérisé en ce que** chaque élément de retenue en forme de crochet (8) est constitué dans un renforcement (9) dans la zone du couvercle (2), dans lequel un crochet (10) est agencé dans la zone d'une paroi latérale du renforcement (9).

6. Boîtier de lampe rectangulaire (1) selon la revendication 5, **caractérisé en ce que** chaque élément de retenue en forme de crochet (8) est constitué dans la zone du boîtier (7) dans le prolongement de la paroi latérale comme une protubérance (11), qui fait saillie dans le renforcement (9) et interagit avec le crochet (10) du renforcement.

7. Boîtier de lampe rectangulaire (1) selon la revendication 6, **caractérisé en ce que** la protubérance (11) comporte, sur une paroi latérale opposée au crochet (10) du renforcement (9), un crochet (12) qui interagit avec le crochet (10) du renforcement (9).

8. Boîtier de lampe rectangulaire (1) selon la revendication 7, **caractérisé en ce que** le crochet (10) du renforcement (9) et le crochet (12) de la protubérance (11) comportent des surfaces inclinées correspondantes qui interagissent en service.

9. Boîtier de lampe rectangulaire (1) selon la revendication 7 ou 8, **caractérisé en ce que** les crochets (10, 12) dans le renforcement (9) et de la protubérance (11) interagissent par un décalage latéral du couvercle (2) contre le boîtier (7), moyennant quoi le couvercle (2) est tiré contre le boîtier (7).

10. Boîtier de lampe rectangulaire (1) selon l'une des revendications 2 à 9, **caractérisé en ce que** la direction d'action des éléments de retenue en forme de crochet des éléments de fixation (8) du deuxième coin est pivotée de 180° par rapport à la direction d'action du premier coin.

11. Boîtier de lampe rectangulaire (1) selon la revendication 10, **caractérisé en ce que** le crochet (10) est constitué par un élément de vis (14) dans la paroi latérale du renforcement (9) d'un coin.

12. Boîtier de lampe rectangulaire (1) selon l'une des revendications 5 à 11, **caractérisé en ce que** les crochets (10) des coins agencés dans les renforcements (9) sont agencés sur la paroi latérale tournée vers les côtés courts du rectangle (3, 3').

13. Boîtier de lampe rectangulaire (1) selon l'une des revendications 6 à 12, **caractérisé en ce que** la largeur de la protubérance (11) est inférieure à la largeur libre du renforcement (9).
